# EUROPÄISCHE PATENTSCHRIFT

(11) **EP 1 893 926 B1**
(45) Veröffentlichungstag und Bekanntmachung des Hinweises auf die Patenterteilung: **10.08.2016**
(21) Anmeldenummer: 06754089.8
(22) Anmeldetag: 02.06.2006
(51) Int. Cl.: F25B 39/04, F25B 40/02

(54) **KONDENSATOR FÜR EINE KLIMAANLAGE**
CONDENSER FOR AN AIR CONDITIONING SYSTEM
CONDENSATEUR POUR INSTALLATION DE CLIMATISATION

(30) Priorität: 02.06.2005 DE 102005025451
(43) Veröffentlichungstag der Anmeldung: 05.03.2008
(73) Patentinhaber: Denso Automotive Deutschland GmbH, 85386 Eching (DE); Denso Corporation, Kariya-city, Aichi-Pref. 448-8661 (JP)
(72) Erfinder: LAUTNER, Dirk, 80796 München (DE); HERWIG, Stefan, 85376 Massenhausen (DE); SHIMANUKI, Hiroyasu, Anjo-shi, Aichi-ken 446-0058 (JP)
(74) Vertreter: Klingseisen, Franz
(86) Internationale Anmeldenummer: PCT/EP2006/005295
(87) Internationale Veröffentlichungsnummer: WO 2006/128720

(56) Entgegenhaltungen:
- AU-A- 7 590 094
- DE-A1- 10 250 384
- DE-A1- 10 345 921
- DE-A1- 19 912 381
- FR-A- 2 764 680
- US-B1- 6 279 341

## Beschreibung

Die Erfindung betrifft einen Kondensator für eine Klimaanlage, insbesondere für Kraftfahrzeuge, nach dem Oberbegriff des Anspruchs 1.

Einen derartigen Kondensator beschreibt DE 102 50 384 A1. In einem Behälter, der ein Trennelement aufweist, ist ein Filter einstückig mit einem Abdeckelement, dem Trennelement und einem Saugrohr ausgebildet ist.

DE 103 45 921 A1 zeigt einen Kondensator und eine Aufnahmevorrichtung für Trocknungsmittel, wobei ein rohrförmiger Sammler mit einem Verschlussdeckel versehen ist, an dem eine Dichtung als Trennelement angebracht ist.

Aus EP 480 330 ist es bekannt, einen Kondensator für eine Klimaanlage mit einem oben liegenden Kondensierabschnitt, der von gasförmigem Kältemittel durchströmt wird, und einem darunter angeordneten Unterkühlabschnitt auszubilden, durch den das kondensierte, flüssige Kältemittel strömt, das zu einem Expansionsventil weitergeleitet wird. Seitlich an dem aus einem plattenförmigen Rippenrohrblock bestehenden Kondensator bzw. in einem Abstand von diesem wird ein rohrförmiger Modulator vorgesehen, in dem ein Trocknungsmittel zum Absorbieren von im Kältemittel enthaltener Feuchtigkeit angeordnet sein kann.

Damit in Strömungsrichtung der Luft vor dem Kondensator in dessen unterem Bereich ein Ladeluftkühler angeordnet werden kann, wie er insbesondere bei Dieselfahrzeugen verwendet wird, wird ein Kondensator mit einem oben liegenden Unterkühlabschnitt vorgesehen, unter dem der Kondensierabschnitt angeordnet ist. Hierdurch wird der Unterkühlabschnitt nicht durch die Wärmeabstrahlung des Ladeluftkühlers beeinträchtigt.

Um die Montage und Wartung des Kondensators zu vereinfachen, wird erfindungsgemäß bei einem Kondensator mit oben liegendem Unterkühlabschnitt vorzugsweise am oberen Ende des Modulators ein Verschlussstopfen vorgesehen, nach dessen Abnahme eine den Modulator in einen oberen und einen unteren Abschnitt unterteilende Trennwand mit daran angebrachtem Behälter für Trocknungsmittel zusammen mit einem Steigrohr aus dem Modulator nach oben herausgezogen werden kann. Hierbei bildet die Trennwand mit Behälter für Trocknungsmittel und Steigrohr eine in den Modulator eingesetzte Wechseleinheit, durch die einerseits die Montage und andererseits die Wartung des Kondensators vereinfacht und mit geringem Zeitaufwand vorgenommen werden.

Die Erfindung wird beispielsweise anhand der Zeichnung näher erläutert. Es zeigen
- Fig. 1: schematisch eine Ansicht eines Kondensators mit oben liegendem Unterkühlabschnitt und einer Wechseleinheit im seitlich angeordneten Modulator,
- Fig. 2: eine Ansicht des Kondensators mit seitlich angebautem Modulator und Wechseleinheit,
- Fig. 3: Ausführungsformen von Wechseleinheiten für den Modulator,
- Fig. 4: eine abgewandelte Ausführungsform des Kondensators,
- Fig. 5: eine praktische Ausführungsform der Wechseleinheit, und
- Fig. 6: ein Werkzeug zum Herausziehen der Wechseleinheit aus dem Modulator.

Fig. 1 zeigt einen plattenförmigen Kondensator 1, der eine etwa rechteckige Form hat und aus horizontal verlaufenden Rippenrohren 1a für das Kältemittel aufgebaut ist, wobei senkrecht zur Zeichnungsebene zwischen den Rippenrohren 1a Luft durch den Kondensator strömt. Der Kondensator 1 weist einen unten liegenden Kondensierabschnitt 1b auf, der von gasförmigem Kältemittel durchströmt wird, und darüber liegend einen durch eine Trennwand 1 f gegenüber dem Kondensierabschnitt 1 b abgetrennten Unterkühlabschnitt 1c, durch den kondensiertes, flüssiges Kältemittel strömt. Das gasförmige Kältemittel wird durch eine Eintrittsöffnung 1d auf einer Seite des Kondensierabschnitts 1b zugeführt und strömt durch die horizontal liegenden Rippenrohre 1 a zu einer Austrittsöffnung 1e auf der gegenüberliegenden Seite. Sowohl die Eintrittsöffnung 1 d wie auch die Austrittsöffnung 1e sind in einem Abstand vom unteren Ende des Kondensierabschnitts 1b angeordnet. Zur Verringerung des Druckverlustes gegenüber einer serpentinenförmig ausgebildeten Strömungsführung im Kondensierabschnitt 1b strömt bei der Bauform nach Fig. 1 das gasförmige Kältemittel horizontal zwischen Eintrittsund Austrittsöffnung.

Es ist aber auch möglich, bei der erfindungsgemäßen Bauform eine serpentinenförmige Gasführung im Kondensierabschnitt zwischen Eintrittsöffnung 1d und Austrittsöffnung 1e vorzusehen.

An die Austrittsöffnung 1e des Kondensierabschnitts 1b ist ein Modulator 2 angeschlossen, der rohrförmig ausgebildet ist und vorzugsweise einen Durchmesser in der Größenordnung der Dicke des plattenförmigen Kondensates 1 hat. Dieser rohrförmige Modulator erstreckt sich vorzugsweise über die Höhe des Kondensators 1, wobei eine Verbindungsleitung 3 mit der Austrittsöffnung 1e des Kondensierabschnitts 1b etwa auf gleicher Höhe in den Modulator 2 bei 2a, mündet, sodass unterhalb der Mündungsöfmung 2a im Modulator ein Reservoir für flüssiges Kältemittel ausgebildet wird, das sich in diesem Bereich sammeln kann.

Der Modulator 2 ist durch eine Trennwand 2b in einen unteren Abschnitt 2c und oberen Abschnitt 2d unterteilt, wobei die Trennwand 2b etwa auf der Höhe der Trennwand 1f zwischen Kondensierabschnitt 1b und Unterkühlabschnitt 1c liegt. Der obere Abschnitt 2d des Modulators ist durch eine Verbindungsleitung 3a mit dem Unterkühlabschnitt 1c des Kondensators 1 verbunden. Diese Verbindungsleitung 3a liegt vorzugsweise unmittelbar über den Trennwänden 2b und 1f bzw. im unteren Bereich des oberen Abschnitts 2d des Modulators und im unteren Bereich des Unterkühlabschnitts 1c des Kondensators. Durch die Trennwand 2b führt ein Steigrohr 4 von dem oberen Abschnitt 2d des Modulators in den unteren Bereich des unteren Abschnitts 2c. Vorzugsweise endet das Steigrohr 4 in einem geringen Abstand vom Boden des Modulators 2. Aus dem Unterkühlabschnitt 1 c tritt das kondensierte Kältemittel durch eine Austrittsöffnung 1g aus, von der eine nicht dargestellte Leitung zu einem Expansionsventil führt. Durch das Steigrohr 4 wird das vom Kondensierabschnitt 1b in den Modulator geleitete Kältemittel nach oben in den Unterkühlabschnitt 1c geleitet, in dem das flüssige Kältemittel einer gezielten Wärmeabfuhr unterzogen wird.

Am unteren Ende des Steigrohres 4 kann ein Filter 5 vorgesehen werden (Fig. 1, 4, 3b und 3c), der von dem Kältemittel durchströmt wird, bevor es durch das Steigrohr in den Unterkühlabschnitt 1c überführt wird. Es ist auch möglich, den Filter am oberen Ende des Steigrohrs 4 bzw. im oberen Abschnitt 2d anzuordnen, wie dies Fig. 2, 3a und 5 zeigen, wobei der oben liegende Filter mit 5' bezeichnet ist.

Fig. 2 zeigt schematisch eihe Bauform, bei der der Filter 5' zwischen Austrittsöffnung des Steigrohres 4 und Verbindungsöffnung 2e zum Unterkühlabschnitt 1c so angeordnet ist, dass das durch das Steigrohr 4 aufsteigende Kältemittel auf seinem Weg zum Unterkühlabschnitt 1c den Filter 5' durchströmen muss.

Fig. 2 zeigt schematisch eine Ausführungsform, bei der der Modulator 2 unmittelbar an die Seitenfläche des Kondensators 1 angebaut ist, sodass der Modulator 2 nur durch eine Trennwand vom Kondensierabschnitt 1b und dem Unterkühlabschnitt 1c des Kondensators getrennt ist. In diesem Falle entfällt eine Verbindungsleitung 3, 3a zwischen den einzelnen Abschnitten von Kondensator und Modulator, sodass nur eine Verbindungsöffnung le zwischen Kondensierabschnitt 1b und unterem Abschnitt 2c des Modulators sowie eine Verbindungsöffnung 2e zwischen oberem Abschnitt 2d des Modulators und Unterkühlabschnitt 1c des Kondensators in der gemeinsamen Trennwand verbleibt.

Der Modulator 2 ist oben durch einen Verschlussstopfen 6 verschlossen, der beispielsweise mit einem Gewinde in den rohrförmigen Modulator eingeschraubt sein kann. Die Trennwand 2b kann mit einem Griffbügel 2f (Fig. 3b, c) oder einer anderen Einrichtung versehen sein, die nach Abnahme des Verschlussstopfens 6 ein Herausziehen der Trennwand 2b aus dem Modulator ermöglicht. Die Trennwand 2b, die auf dem Außenumfang mit einem Dichtungsring versehen ist, damit der obere Abschnitt 2d gegenüber dem unteren Abschnitt 2c im Modulator abgedichtet ist, ist mit dem Steigrohr 4 und einem Behälter, beispielsweise einem Beutel 7 oder einer Patrone für Trocknungsmittel verbunden, sodass diese Bauteile 2b, 4, 5 und 7 eine Wechseleinheit bilden, die nach Lösen des Verschlussstopfens 6 von oben aus dem Modulator 2 herausgezogen werden kann. Die Dichtung auf dem Außenumfang der Trennwand 2b ist vorzugsweise mit dieser so verbunden, dass sie mit der Wechseleinheit aus dem Modulator 2 herausgenommen wird, damit sie gegebenenfalls ersetzt werden kann. Es ist aber auch möglich, eine Dichtung im Modulator 2 vorzusehen, in die die Trennwand 2b eingesetzt wird. Bei der Bauform mit Dichtung an der Trennwand 2b wird vorzugsweise ein Dichtungssitz auf dem Innenumfang des Modulators 2 vorgesehen.

Der Beutel 7 mit Trocknungsmittel ist am Umfang des Steigrohres 4 abnehmbar befestigt sein.

Beim Wiedereinsetzen kann die Wechseleinheit in den Modulator eingeführt und danach der Modulator durch den Verschlussstopfen 6 verschlossen werden. Nach einer anderen Ausgestaltung kann an dem Verschlussstopfen 6 ein Abstandhalter für die Trennwand vorgesehen sein, der nach dem Einsetzen der Wechseleinheit und Festziehen des Verschlussstopfens die Trennwand 2b mit der Dichtung auf dem Umfang in der vorbestimmten Stellung positioniert, wobei die Trennwand an einem Dichtungssitz im Modulator anliegt.

Fig. 3 zeigt verschiedene Bauformen von Wechseleinheiten. Nach Fig. 3a und 3c ist ein Beutel 7 an einem am Steigrohr 4 angebrachten Haken 4a eingehängt. Bei der Ausführungsform nach Fig. 3b, welche eine Ausführungsform beschreibt, die nicht Bestandteil der Erfindung ist, ist am Steigrohr 4 ein Haltebügel 4b ausgebildet, in den der Beutel 7 eingesetzt werden kann.

Fig. 3c zeigt eine Ausführungsform mit einem gekrümmten Steigrohr 4' bzw. einem mit einer Ausbuchtung versehenen Steigrohr, wobei der Beutel 7 an einem Haken am Steigrohr 4' eingehängt ist. Durch diese Ausgestaltung kann der Durchmesser des Modulators 2 gering gehalten werden. Anstelle eines Hakens kann auch eine Clipverbindung zwischen Beutel 7 und Steigrohr 4 bzw. Trennwand 2b vorgesehen werden.

Nach Fig. 3d, welche eine Ausführungsform beschreibt, die nicht Bestandteil der Erfindung ist, kann ein rohrförmiger Beutel 7' oder eine rohrförmige Patrone für Trocknungsmittel vorgesehen werden, durch deren Mitte sich das Steigrohr 4 erstreckt, sodass der rohrförmige Beutel 7' mit Trocknungsmittel von unten auf das Steigrohr 4 aufgeschoben werden kann. Zur Halterung kann eine Scheibe 4d auf das untere Ende des Steigrohres 4 aufgeschraubt werden. Bei dieser Ausführungsform ist der Filter 5 mit der Scheibe 4d abnehmbar mit dem Steigrohr 4 verbunden.

Nach einer weiteren Ausgestaltung, die kein Bestandteil der Erfindung ist, kann der Behälter 7 mit Trocknungsmittel fest mit dem Steigrohr verbunden sein, wobei nur das Trocknungsmittel im Behälter austauschbar ist oder wobei der Behälter 7 mit Steigrohr und Filter 5 auswechselbar ist, wenn das Trocknungsmittel ersetzt werden soll.

Fig. 4 zeigt eine abgewandelte Bauform, bei der die in einem Abstand vom Boden des Kondensierabschnitts von der Austrittsöffnung 1e zum Modulator 2 führende Leitung 3' in den unteren Bereich des Modulators bei 2a' mündet. Auch bei dieser Bauform entsteht im Modulator ein Reservoir für flüssiges Kältemittel bis auf die Höhe der Austrittsöffnung 1e am Unterkühlabschnitt.

Der Vorteil der Anordnung der Austrittsöffnung 1e in einem Abstand über dem Boden des Modulators 2 zur Ausbildung eines Reservoirs für flüssiges Klältemittel im Modulator besteht darin, dass eine Rückströmung von flüssigem Kältemittel in den Kondenserabschnitt verhindert wird, wenn die Klimaanlage nicht in Betrieb ist. Durch eine solche Rückströmung von flüssigem Kältemittel im Ruhezustand der Klimaanlage könnten Schäden bei der Wiederinbetriebnahme auftreten.

Der Vorteil der Wechseleinheit liegt vor allem in dem möglichen Austausch der verschmutzungsgefährdeten Komponente Filter 5 und Steigrohr 4. Nach Austausch der Wechseleinheit kann der kältemittelseitige Druckabfall wieder verringert werden, der vor allem durch die Austrittsöffnung 1e am Kondensierabschnitt bedingt ist und durch eine Verschmutzung von Steigrohr 4 und Filter 5 verstärkt wird. Vor allem wenn der Filter 5 am oberen Ende des Steigrohrs 4 angeordnet wird, wie dies Fig. 2, 3a und 5 zeigen, kann es zu Ablagerungen im Bereich des Steigrohrs 4 kommen, die durch einen Austausch schnell beseitigt werden können.

Fig. 5 zeigt ein praktisches Ausführungsbeispiel einer Wechseleinheit, wobei für gleiche bzw. entsprechende Bauteile die gleichen Bezugszeichen verwendet sind wie in den vorausgehenden Figuren. Bei dieser Ausführungsform ist über der Trennwand 2b ein käfigförmiges Filtergehäuse 50 angeordnet und zwischen Filtergehäuse und Trennwand 2b ein Dichtungsring 51 vorgesehen, der die Abdichtung zwischen oberem und unterem Abschnitt im Modulator gewährleistet. Das für den Austritt des Kältemittels seitlich offene Filtergehäuse 50 ist mit der Trennwand 2b und dem Steigrohr 4 fest verbunden. Bei dieser Bauform kann die Trennwand 2b einstückig mit dem Filtergehäuse 50 ausgebildet sein. In eine Umfangsnut zwischen Trennwand 2b und Filtergehäuse 50 kann der Dichtungsring 51 eingesetzt werden. Das Filtergehäuse 50 kann beispielsweise aus einer oberen Scheibe 50a und einer unteren Scheibe 50b aufgebaut sein, die durch Stege 50c miteinander verbunden sind.

Das Filtergehäuse 50 kann mit einer Griffeinrichtung 2f versehen sein. Vorzugsweise werden auf der Oberseite des Filtergehäuses 50 Ausnehmungen vorgesehen, in die z. B. elastische Haken 61 eines Auszugswerkzeugs 60 unter Schnappwirkung eingesetzt werden könnten, wenn der Verschlussstopfen 6 am Modulator 2 entfernt ist. Die Haken hintergreifen einen Absatz in der Ausnehmung im Filtergehäuse, sodass die Wechseleinheit mittels des Werkzeugs 60 nach oben aus dem Modulator 2 herausgezogen werden kann.

Fig. 6 zeigt ein Ausführungsbeispiel eines solchen Werkzeugs 60, dessen U-förmig angeordnete Haken 61 in radialer Richtung elastisch verformbar sind, um einen Absatz im Filtergehäuse 50 zum Herausziehen zu hintergreifen. Es kann aber auch ein in anderer Weise ausgebildetes Werkzeug vorgesehen werden.

Die Wechseleinheit umfasst zumindest die Trennwand 2b und den Behälter 7 mit Trocknungsmittel. Vorzugsweise ist auch das Steigrohr 4 mit Filter 5 in die Wechseleinheit integriert.

Es ist auch möglich, die Wechseleinheit zweiteilig auszubilden, sodass nach Abnehmen des Verschlussstopfens zunächst ein Teil, z. B. die Trennwand, aus dem Modulator herausgezogen wird und danach die weiteren Elemente aus dem Modulator entnommen werden.

Es ist auch eine Ausführungsform möglich, bei der an der Unterseite des Modulators 2 ein Verschlussstopfen vorgesehen ist, sodass nach Lösen des Verschlussstopfens die Wechseleinheit nach unten aus dem Modulator herausgezogen werden kann. Hierbei kann beispielsweise das Steigrohr 4 als Griffeinrichtung dienen, mittels der die Trennwand aus dem Modulator herausgezogen werden kann. Es ist aber auch ein nach unten ragender Griffbügel als Griffeinrichtung möglich. Auch bei einer solchen Ausführungsform wird vorzugsweise ein Anschlag vorgesehen, an dem die Trennwand oder ein Element der Wechseleinheit beim Einsetzen zum Anliegen kommt.

## Patentansprüche

1. Kondensator für eine Klimaanlage, insbesondere für Kraftfahrzeuge, umfassend
- einen Kondensierabschnitt (1b) und einen über dem Kondensierabschnitt angeordneten Unterkühlabschnitt (1c) sowie
- einen etwa rohrförmigen Modulator (2), der durch eine Trennwand (2b) in einen unteren, mit dem Kondensierabschnitt (1b) verbundenen Abschnitt (2c) und einen oberen, mit dem Unterkühlabschnitt (1d) verbundenen Abschnitt (2d) unterteilt ist,
- ein Steigrohr (4) zwischen unterem und oberem Abschnitt des Modulators und
- einen Behälter (7) für Trocknungsmittel unterhalb der Trennwand (2b) im unteren Abschnitt (2c) des Modulators,
- wobei der Modulator (2) mit einem Verschlussstopfen (6) versehen und die Trennwand (2b) mit Trocknungsmittelbehälter (7) nach Lösen des Verschlussstopfens aus dem Modulator herausnehmbar ist,
**dadurch gekennzeichnet, dass**
- das in einem Beutel (7) enthaltene Trocknungsmittel am Steigrohr (4) lösbar befestigt ist,
- wobei das Befestigungsmittel ein am Steigrohr (4) angebrachter Haken (4a) ist, und der Beutel (7) an dem am Steigrohr (4) angebrachten Haken (4a) eingehängt ist.

2. Kondensator nach Anspruch 1, wobei das Steigrohr (4) mit der Trennwand (2b) verbunden ist.

3. Kondensator nach Anspruch 1, wobei eine Griffeinrichtung (2f) mit der Trennwand (2b) verbunden ist, durch die nach Abnahme des Verschlussstopfens (6) die Trennwand (2b) aus dem Modulator (2) herausgezogen werden kann.

4. Kondensator nach einem der vorhergehenden Ansprüche, wobei an der Trennwand (2b) eine Dichtung (20) vorgesehen ist, die zusammen mit der Trennwand aus dem Modulator entnehmbar ist.

5. Kondensator nach einem der vorhergehenden Ansprüche, wobei am unteren Ende des Steigrohrs (4) oder im oberen Abschnitt (2d) des Modulators ein Filter (5) am Steigrohr vor gesehen ist

6. Kondensator nach einem der vorhergehenden Ansprüche, wobei über der Trennwand (2b) ein Filtergehäuse (50) angebracht ist.

7. Kondensator nach Anspruch 6, wobei das Filtergehäuse (50) auf der Oberseite eine Eingriffseinrichtung für ein Werkzeug (60) zum Herausziehen der durch das Filtergehäuse (50), die Trennwand (2b) und das Steigrohr (4) gebildeten Wechseleinheit aufweist.

## Claims

1. A condenser for an air conditioner, in particular for motor vehicles, comprising
- a condensing portion (1b) and a super cooling part (1c) arranged over the condensing portion,
- a tubular modulator (2) partitioned by a partition (2b) into a lower portion (2c) joined to the condensing portion (1b) and an upper portion (2d) joined to the super cooling portion (1c),
- a standpipe (4) between the lower and the upper portions of the modulator and
- a drying agent receptacle (7) below the partition (2b) in the lower portion (2c) of the modulator,
- wherein the modulator (2) is provided with a sealing plug (6) and the partition (2b) together with the drying agent receptacle (7) is removable from the modulator after releasing the sealing plug, **characterized in that**
- a receptacle (7) comprising the drying agent detachably is fixed to the standpipe (4),
- wherein the fixing means is a hook (4a) fixed to the standpipe (4), and the receptacle (7) is hung on the hook (4a) fixed to the standpipe (4).

2. The condenser according to claim 1, wherein the standpipe (4) is joined to the partition (2b).

3. The condenser according to claim 1, wherein a handle means (2f) is joined to the partition (2b) by means of which, after removing the sealing plug (6) the partition (2b) can be withdrawn from the modulator (2).

4. The condenser according to any previous claim, wherein at the partition (2b) a seal (20) is provided, which is removable from the modulator with the partition.

5. The condenser according to any previous claim, wherein at the lower end of the standpipe (4) or in the upper portion (2d) of the modulator, a filter (5) is provided at the standpipe.

6. The condenser according to any previous claim, wherein a filter housing (50) is fixed over the partition (2b).

7. The condenser according to claim 6, wherein the filter housing (50) has on the upper side an engagement means for a tool (60) for withdrawing the receptacle unit formed by the filter housing (50), the partition (2b) and the standpipe (4).

## Revendications

1. Condensateur pour un conditionneur d'air, en particulier pour véhicules automobiles, comprenant
- une section de condensation (1b) et une section de sous-refroidissement (1c) disposée au-dessus de la section de condensation et
- un modulateur sensiblement tubulaire (2) qui est divisée par une paroi de séparation (2b) en une section inférieure (2c) reliée à la section de condensation (1b) et une section supérieure (2d) reliée à la section de sous-refroidissement (1d),
- une conduite montante (4) entre les sections inférieure et supérieure du modulateur et
- un récipient (7) pour l'agent de séchage au-dessous de la paroi de séparation (2b) dans la section inférieure (2c) du modulateur,
- dans lequel le modulateur (2) est fourni avec un bouchon d'étanchéité (6) et la paroi de séparation (2b) avec le récipient pour l'agent de séchage (7) après desserrer le bouchon d'étanchéité est amovible du modulateur,
**caractérisé en ce que**
- de l'agent de séchage contenu dans un sac (7) est fixé de façon amovible à la conduite montante (4),
- dans lequel le dispositif de fixation est un crochet (4a) fixé à la conduite montante (4) et le sac (7) est accroché au crochet (4a) fixé à la conduite montante (4).

2. Condensateur selon la revendication 1, dans lequel la conduite montante (4) est reliée avec la paroi de séparation (2b).

3. Condensateur selon la revendication 1, dans lequel un dispositif de préhension (2f) est relié avec la paroi de séparation (2b), par lequel, après l'enlèvement du bouchon d'étanchéité (6), la paroi de séparation (2b) peut être retirée du modulateur (2).

4. Condensateur selon l'une des revendications précédentes, dans lequel à la paroi de séparation (2b) un joint d'étanchéité (20) est fourni qui avec la paroi de séparation peut être enlevé du modulateur.

5. Condensateur selon l'une des revendications précédentes, dans lequel à l'extrémité inférieure de la conduite montante (4) ou dans la partie supérieure (2d) du modulateur, un filtre (5) est fourni à la conduite montante.

6. Condensateur selon l'une des revendications précédentes, dans lequel au-dessus de la paroi de séparation (2b) un carter de filtre (50) est mis en place.

7. Condensateur selon la revendication 6, dans lequel le carter de filtre (50) a sur son côté supérieur un dispositif d'engagement pour un outil (60) à retirer l'unité de remplacement constituée par le carter de filtre (50), la paroi de séparation (2b) et la conduite montante (4).
